# FASCICULE DE BREVET EUROPEEN

(11) **EP 1 684 135 B1**
(45) Date de publication et mention de la délivrance du brevet: **21.05.2008**
(21) Numéro de dépôt: 05001124.6
(22) Date de dépôt: 20.01.2005
(51) Int. Cl.: G04B 37/00

(54) **Boîte de montre à couvercle-lunette tournant**
Uhrgehäuse mit drehbarem Deckel-Aussenring
Watch case with rotating cover-bezel

(43) Date de publication de la demande: 26.07.2006
(73) Titulaire: The Swatch Group Management Services AG, 2501 Biel (CH)
(72) Inventeur: Maire, François, 2502 Bienne (CH)
(74) Mandataire: Thérond, Gérard Raymond

(56) Documents cités:
- EP-A- 0 297 195
- FR-A- 2 626 985

## Description

### DOMAINE TECHNIQUE

La présente invention concerne une boîte de montre comportant un couvercle-lunette tournant dans le plan de la montre pour découvrir ou masquer à volonté au moins un affichage sous-jacent.

### ARRIÈRE-PLAN TECHNOLOGIQUE

Il a déjà été proposé de nombreux dispositifs permettant de masquer l'affichage d'une pièce d'horlogerie, soit pour le protéger comme c'était le cas dans les montres de poche, soit dans un but esthétique, par exemple dans les montres-bracelets auxquelles on voulait donner l'aspect d'une pièce de joaillerie, en dehors des courts instants où on souhaitait consulter l'heure.

Un premier type de dispositifs correspond aux montres dites « réversibles » ou « reverso », illustrées par exemple dans les brevets CH 161 610, EP 1 189 118 ou WO 2004/088436. Quel que soit le mode de réalisation décrit, le mécanisme permettant un retournement de la boîte à 180° contre le fond du boîtier-support est complexe. Il met en jeu des bras articulés, des pivots, des glissières, etc.... qui rendent le produit final relativement coûteux, voire fragile et bien souvent difficile à manipuler.

Pour atteindre le même objectif, un deuxième type de dispositifs fait appel à un ou deux volets coulissants dans des rainures rectilignes de la boîte, au dessus de l'affichage. De tels dispositifs correspondent par exemple aux modes de réalisation décrits dans les brevets CH 331 285, CH 337 138 et EP 1 211 577. Ces constructions sont plus simples que les précédentes, mais ont encore comme inconvénient de limiter la boîte de montre à une forme rectangulaire, à créer de nouvelles complications, en particulier au niveau des cornes si les volets glissent selon l'axe 6h - 12h. De tels dispositifs ont également comme inconvénient de devenir de plus en plus difficile à manipuler à cause de l'encrassement progressif des glissières dans lesquelles coulissent les volets.

Un troisième type de dispositifs comporte un cache mobile en rotation dans le plan de la montre pour découvrir ou masquer un affichage sous-jacent, illustré par exemple par le brevet EP 0 488 355 comportant un affichage analogique et digital à cristaux liquides (ACD). Dans le dispositif décrit un disque, disposé entre la face arrière du cadran et des affichages LCD, peut être tourné, soit pour faire apparaître lesdits affichages à travers des fenêtres pratiquées dans le cadran, soit au contraire les masquer. La manoeuvre de ce cache n'étant pas possible depuis l'extérieur de la montre, il est prévu un système d'entraînement mécanique relativement complexe. Le document FR 2 626 985 comporte un dispositif du troisième type qui comporte un cache rotatif extérieur à la carrure.

### RÉSUMÉ DE L'INVENTION

La présente invention vise donc à pallier les inconvénients de l'art antérieur précité en procurant une boîte de montre à couvercle-lunette tournant de construction simple et facile à manipuler pour masquer ou découvrir au moins un affichage sous-jacent.

A cet effet l'invention a pour objet une boîte de montre à couvercle-lunette tournant comme définie dans la revendication 1.

Ainsi par rotation du couvercle-lunette il est facile de modifier l'aspect de la montre dans un but esthétique et/ou pour protéger l'affichage sous-jacent.

Avec la même construction il est également possible d'avoir plus d'un affichage dans la mesure où la fenêtre du couvercle-lunette peut occuper une position dans laquelle elle ne se trouve au dessus d'aucun affichage. On peut par exemple avoir deux affichages symétriques par rapport au centre de rotation du couvercle-lunette, l'un de type digital, l'autre de type analogique.

### BRÈVE DESCRIPTION DES DESSINS

D'autres caractéristiques et avantages de la présente invention apparaîtront plus clairement dans la description qui suit d'exemples de réalisation, donnés à titre illustratif et non limitatif en référence aux dessins annexés dans lesquels :
- la figure 1 est une vue en perspective d'un premier mode de réalisation d'une montre-bracelet selon l'invention présentée avec un affichage visible ;
- la figure 2 correspond à la figure 1 lorsque l'affichage est masqué ;
- la figure 3 est une vue en perspective d'un deuxième mode de réalisation d'une montre bracelet selon l'invention présentée avec un deuxième affichage visible ;
- la figure 4 est une représentation en perspective éclatée de la montre-bracelet représentée à la figure 1 ;
- la figure 5 est une vue de dessus de la montre bracelet représentée à la figure 1
- la figure 6 est une coupe selon la ligne VI-VI de la figure 5, et
- la figure 7 est une coupe selon la ligne VII-VII de la figure 5.

### DESCRIPTION DÉTAILLÉE DE L'INVENTION

Dans un exemple illustratif donné ici pour mieux comprendre la présente invention et correspondant à une montre-bracelet, représentée par les figures 1 et 2, l'élément d'assemblage essentiel de la boîte est constitué par une carrure circulaire 3, traversée par un organe de commande représenté par une couronne 2. La partie supérieure de la carrure 3 est entièrement recouverte par un couvercle-lunette 1, mobile en rotation dans le plan de la montre. Comme cela sera décrit plus en détails par la suite, la boîte renferme un mouvement horloger 9 permettant d'afficher des informations liées au temps sur un affichage 10, excentré par rapport au centre de la boîte, c'est-à-dire dont le contour ne s'étend pas au delà dudit centre. Dans cet exemple, l'affichage 10 est de type analogique et il a également une forme circulaire occupant une partie du quart inférieur du boîtier à la position usuelle 6h.

Comme on le voit sur la figure 1, le couvercle-lunette 1 comporte une fenêtre 20, ayant sensiblement le même contour que celui de l'affichage 10, et positionnée au dessus dudit affichage 10 pour le rendre visible.

A la figure 2, on a fait tourner le couvercle-lunette 1 de 180°, de sorte l'affichage 10 est maintenant masqué et que la fenêtre 20 se trouve au dessus d'une zone 22 du boîtier ne comportant aucun affichage. Dans un but esthétique, la zone 22 peut être réalisée de telle sorte qu'elle ait la même apparence que la surface extérieure du couvercle-lunette 1, c'est-à-dire en rendant pratiquement invisible la fenêtre 20.

La figure 3 illustre un mode de réalisation de la présente invention dans lequel la montre-bracelet comporte un deuxième affichage 12, qui est représenté par un affichage digital à cristaux liquides (LCD) et au dessus duquel il est possible de venir positionner la fenêtre 20, le reste du couvercle-lunette 1 masquant le premier affichage 10. Si on souhaite masquer en même temps les deux affichages 10, 12, il suffit de tourner le couvercle-lunette 1 de 90° dans un sens ou dans l'autre pour amener la fenêtre 20 dans l'une des positions 19a ou 19b.

Selon les souhaits du constructeur, il serait évidemment possible dans le cadre de l'invention de réaliser le couvercle-lunette 1 avec deux fenêtres 20, permettant de rendre visibles deux affichages 10, 12 en même temps, ou au contraire de les masquer tous les deux.

En se référant maintenant aux figures 4 à 7 on décrit ci-après les détails de construction de l'exemple illustratif représenté aux figures 1, 2 et 5 qui est une représentation en vue de dessus pour montrer les plans de coupe correspondant aux figures 6 et 7.

Dans la représentation en perspective éclatée de la figure 4, on voit que la montre-bracelet comporte un élément d'assemblage central constitué par une carrure 3 comportant un plateau de jonction circulaire 22 pourvu d'une ouverture circulaire 4 excentrée, dans laquelle vient s'emboîter une glace 11. Cet élément d'assemblage central 3 permet la fixation des brins de bracelets 6a, 6b, l'assemblage du couvercle-lunette 1 à la partie supérieure et le montage du mouvement 9 à la partie inférieure.

Le couvercle-lunette 1 recouvre toute la surface extérieure de la montre-bracelet et comporte une fenêtre 20 obturée par une glace 21, ayant le même contour que l'ouverture 4 et susceptible de se positionner au dessus de ladite ouverture, comme cela apparaît plus clairement dans la coupe de la figure 7. Le couvercle-lunette 1 est assujetti à la carrure 3 au moyen d'un élément de maintien 15, traversant une ouverture 15a située au centre du plateau de jonction 22. Une extrémité dudit élément 15 est chassée dans l'épaisseur du couvercle-lunette 1, et l'autre extrémité comportant une rainure dans laquelle vient s'en s'engager un circlip 16 après interposition d'une rondelle d'élasticité 17a, et d'une rondelle limitant le frottement 17b. Préalablement au montage, on met en place des cliquets à bille 18 dans des trous borgnes 18a prévus dans le plateau de jonction 22, ainsi qu'un joint d'étanchéité 13, comme on le voit plus clairement sur la coupe de la figure 6.

Il est ensuite possible de procéder au montage de la partie inférieure en plaçant le mouvement 9 et son joint d'étanchéité 14 dans un logement 7 prévu à cet effet comme on le voit sur la coupe de la figure 7. On voit également que l'élément d'assemblage central 3 comporte un autre logement 8, soit pour alléger le produit soit pour recevoir d'autres composants, par exemple horlogers, dans le cas où la montre-bracelet comporterait un autre affichage 12. Finalement on ferme le fond 5, qui dans ce cas est vissé au moyen de vis 25.

La description précédente a été faite en référence à une montre ayant une boîte circulaire. Toutefois compte tenu de la rotation du couvercle lunette autour d'un élément central de maintien 15, on comprendra qu'on n'est pas limité à une forme circulaire. En effectuant des modifications à la portée de l'homme de l'art, concernant par exemple la forme et l'emplacement du joint d'étanchéité 13, il est possible de réaliser selon le même principe une montre-bracelet ayant une boîte de forme oblongue, rectangulaire ou ovale.

## Revendications

1. Boîte de montre à couvercle-lunette tournant (1) comprenant une carrure (3) fermée par un fond (5) délimitant un logement (7) prévu pour recevoir un mouvement horloger (9) comportant au moins un affichage excentré (10, 12), le couvercle-lunette (1) étant monté à rotation dans le plan de la boîte sur un axe (15) situé au centre de la boîte et comportant au moins une fenêtre (20) ayant le même contour que chaque affichage (10, 12), le couvercle-lunette (1) étant agencé pour occuper par rotation une première position rendant visible un premier affichage (10), et une deuxième position rendant visible un deuxième affichage (12) **caractérisé en ce que** le couvercle-lunette (1) comporte une troisième position en rotation dans laquelle aucun affichage (10, 12) n'est visible.

2. Boîte de montre selon la revendication 1, **caractérisée en ce qu'**un affichage (10) est de type analogique et **en ce que** l'autre affichage (12) est de type digital à cristaux liquides (LCD).

3. Boîte de montre selon la revendication 1, **caractérisée en ce qu'**elle comporte des cliquets à billes (18) disposés entre la carrure (3) et le couvercle-lunette (1) pour maintenir celui-ci dans une position déterminée.

4. Boîte de montre selon la revendication 1, **caractérisée en ce que**, lors qu'aucun affichage (10, 12) n'est visible, la fenêtre (20) du couvercle-lunette (1) est positionnée au dessus d'une portion (22) de la boîte ayant le même aspect que la surface extérieure du couvercle-lunette (1).

5. Boîte de montre selon la revendication 1, **caractérisée en ce que** l'affichage (10) est surmonté d'une glace (11) et la fenêtre (20) obturée par une autre glace (21).

6. Boîte de montre selon la revendication 5, **caractérisée en ce que** les glaces (11, 21) de l'affichage (10) et de la fenêtre (20) ont des courbures prévues pour produire un effet grossissant.

7. Boîte de montre selon la revendication 1, **caractérisée en ce que** la carrure (3) et le couvercle-lunette (1) ont une forme circulaire.

8. Boîte de montre selon la revendication 1, **caractérisé en ce que** la carrure (3) et le couvercle-lunette (1) ont une forme oblongue

## Claims

1. Watchcase with a rotating cover-bezel (1) including a middle part (3) closed by a back cover (5) delimiting a housing (7) provided for receiving a watch movement (9) including at least one off-centre display (10, 12), the cover-bezel (1) being rotatably mounted in the plane of the case about an axis (15) located at the centre of the case and including at least one aperture (20) having the same contour as the display (10, 12), the cover-bezel (1) being arranged for occupying by rotating a first position making a first display (10) visible and a second position making a second display (12) visible, **characterized in that** the cover-bezel (1) includes a third position in rotation in which no display (10, 12) is visible.

2. Watchcase according to claim 1, **characterized in that** one display (10) is of the analogue type and the other display (12) is of the digital liquid crystal type (LCD).

3. Watchcase according to claim 1, **characterized in that** it includes ball catches (18) arranged between the middle part (3) and the cover-bezel (1) to hold the latter in a determined position.

4. Watchcase according to claim 1, **characterized in that**, when no display (10, 12) is visible, the aperture (20) of the cover-bezel (1) is positioned above a portion (22) of the case having the same appearance as the external surface of the cover-bezel (1).

5. Watchcase according to claim 1, **characterized in that** a crystal (11) is mounted on the display (10) and the aperture (20) is closed by another crystal (21).

6. Watchcase according to claim 5, **characterized in that** the crystals (11, 21) of the display (10) and the aperture (20) have curves provided to produce a magnifying effect.

7. Watchcase according to claim 1, **characterized in that** the middle part (3) and the cover-bezel (1) have a circular shape.

8. Watchcase according to claim 1, **characterized in that** the middle part (3) and the cover-bezel (1) have an oblong shape.

## Patentansprüche

1. Uhrengehäuse mit drehbarer Deckel/Lünette-Kombination (1), mit einem Gehäusemittelteil (3), das durch einen Boden (5) verschlossen ist und einen Aufnahmeraum (7) begrenzt, der dazu vorgesehen ist, ein Uhrwerk (9) aufzunehmen, das wenigstens eine exzentrische Anzeige (10, 12) besitzt, wobei die Deckel/Lünette-Kombination (1) in der Ebene des Gehäuses an einer Welle (15), die sich in der Mitte des Gehäuses befindet, drehbar angebracht ist und wenigstens ein Fenster (20) mit dem gleichen Umriss wie jede Anzeige (10, 12) besitzt, umfasst, wobei die Deckel/Lünette-Kombination (1) ausgelegt ist, um durch Drehung eine erste Position, in der eine erste Anzeige (10) sichtbar ist, und eine zweite Position, in der eine zweite Anzeige (12) sichtbar ist, einzunehmen,
**dadurch gekennzeichnet, dass** die Deckel/Lünette-Kombination (1) eine dritte Drehposition besitzt, in der keine Anzeige (10, 12) sichtbar ist.

2. Uhrengehäuse nach Anspruch 1, **dadurch gekennzeichnet, dass** eine Anzeige (10) vom analogen Typ ist und dass die andere Anzeige (12) vom digitalen Typ mit Flüssigkristallen (LCD) ist.

3. Uhrengehäuse nach Anspruch 1, **dadurch gekennzeichnet, dass** es Kugel-Sperrvorrichtungen (18) aufweist, die zwischen dem Gehäusemittelteil (3) und der Deckel/Lünette-Kombination (1) angeordnet sind, um diese in einer bestimmten Position zu halten.

4. Uhrengehäuse nach Anspruch 1, **dadurch gekennzeichnet, dass** dann, wenn keine Anzeige (10, 12) sichtbar ist, das Fenster (20) der Deckel/Lünette-Kombination (1) über einem Abschnitt (22) des Gehäuses positioniert ist, der das gleiche Aussehen wie die äußere Oberfläche der Deckel/Lünette-Kombination hat.

5. Uhrengehäuse nach Anspruch 1, **dadurch gekennzeichnet, dass** über der Anzeige (10) ein Uhrenglas (11) angebracht ist und dass das Fenster (20) durch ein weiteres Uhrenglas (21) verschlossen ist.

6. Uhrengehäuse nach Anspruch 5, **dadurch gekennzeichnet, dass** die Uhrengläser (11, 21) der Anzeige (10) und des Fensters (20) Krümmungen besitzen, die vorgesehen sind, um eine Vergrößerungswirkung zu erzeugen.

7. Uhrengehäuse nach Anspruch 1, **dadurch gekennzeichnet, dass** das Gehäusemittelteil (3) und die Deckel/Lünette-Kombination (1) kreisförmig sind.

8. Uhrengehäuse nach Anspruch 1, **dadurch gekennzeichnet, dass** das Gehäusemittelteil (3) und die Deckel/Lünette-Kombination (1) eine lang gestreckte Form haben.
